# DEMANDE DE BREVET EUROPEEN

(11) **EP 4 635 355 A1**
(43) Date de publication de la demande: **22.10.2025**
(21) Numéro de dépôt: 25168372.8
(22) Date de dépôt: 03.04.2025
(51) Int. Cl.: A43B 7/1415, A43B 7/1455, A43B 7/1475, A43B 13/14, A43B 13/16

(54) **ELEMENT DE RENFORT POUR CHAUSSURE DE SPORT**

(30) Priorité: 08.04.2024 FR 2403600
(71) Demandeur: Rossignol Lange S.R.L., 31044 Montebelluna (IT)
(72) Inventeur: Ghedin, Alberto, 31050 Povegliano Veneto (TV) (IT); Motta, Eduardo, 31044 Montebelluna (TV) (IT)
(74) Mandataire: Novaimo

(57) **Abrégé**

Semelle (2) pour une chaussure de sport (1) comprenant un élément de renfort (11), l'élément de renfort étant destiné à s'étendre sous l'aponévrose plantaire (44), l'élément de renfort comprenant une partie arrière (21), une partie avant (22), et une charnière centrale (23) reliant la partie avant à la partie arrière, la partie avant étant moins rigide que la partie arrière, la partie arrière étant destinée à s'étendre à l'avant d'un point d'appui postérieur (41) du pied, la partie avant comprenant au moins une branche longitudinale (24, 25), l'au moins une branche longitudinale étant destinée à s'étendre entre un point d'appui antéro-interne (42) et un point d'appui antéro-externe (43) du pied.

## Description

### Domaine Technique de l'invention

L'invention concerne un élément de renfort pour une semelle d'une chaussure de sport. L'invention porte également sur une chaussure de sport, notamment une chaussure de sport adaptée pour la pratique de la course sur terrain accidenté, comprenant un tel élément de renfort.

### Etat de la technique antérieure

La course sur terrain accidenté, plus communément dénommée par les anglicismes « trail » ou « trail running », est un sport qui consiste à effectuer un parcours en milieu naturel, en courant ou en marchant. Les pratiquants sont ainsi amenés à courir ou à marcher sur des sentiers irréguliers et/ou glissants et/ou en montée ou en descente. Les sentiers peuvent être par exemple des chemins de montagne, parsemés de pierres, de racines, de neige ou encore de sable. La course sur terrain accidenté peut même être pratiquée en dehors des sentiers. La pratique de ce sport requiert non seulement des capacités d'endurance propres à la course à pied, mais également une grande agilité pour parcourir efficacement ces terrains accidentés sans se blesser.

La course sur terrain accidenté requiert ainsi l'utilisation de chaussures spécifiques qui permettent non seulement de courir mais qui possèdent également les propriétés suivantes :
- Ces chaussures doivent être particulièrement résistantes car elles sont régulièrement soumises à des chocs et/ou à des frottements.
- Ces chaussures doivent amortir les chocs, parfois très importants, surtout lors des descentes.
- Ces chaussures doivent être très stables pour limiter le risque de se tordre la cheville lors d'un appui sur un terrain déversant, une entorse de la cheville étant une blessure très fréquente lors de la pratique de la course sur terrain accidenté.
- Ces chaussures doivent aussi être très légères pour minimiser les efforts, notamment lors des montées.
- Enfin, ces chaussures doivent transmettre efficacement les impulsions pour permettre une course rapide lorsque le terrain le permet.

Les chaussures pour la pratique de la course sur terrain accidenté connues dans l'état de la technique ne satisfont pas toutes ces propriétés. Ainsi des améliorations des chaussures de sport existantes sont souhaitables.

### Présentation de l'invention

Le but de l'invention est de fournir une chaussure pour la pratique de la course sur terrain accidenté à la fois résistante, amortissant efficacement les chocs, stable, légère et transmettant efficacement les impulsions de leurs utilisateurs.

### Résumé de l'invention

L'invention se rapporte à une semelle pour une chaussure de sport comprenant un élément de renfort, l'élément de renfort étant destiné à s'étendre sous l'aponévrose plantaire, l'élément de renfort comprenant une partie arrière, une partie avant, et une charnière centrale reliant la partie avant à la partie arrière, la partie avant étant moins rigide que la partie arrière, la partie arrière étant destinée à s'étendre à l'avant d'un point d'appui postérieur du pied, la partie avant comprenant au moins une branche longitudinale, l'au moins une branche longitudinale étant destinée à s'étendre entre un point d'appui antéro-interne et un point d'appui antéro-externe du pied.

L'au moins une branche longitudinale peut comprendre une première branche longitudinale et une deuxième branche longitudinale s'étendant parallèlement à la première branche longitudinale.

La première branche longitudinale peut comprendre une largeur et une épaisseur sensiblement constante, et/ou la deuxième branche longitudinale peut comprendre une largeur et une épaisseur sensiblement constante.

La première branche longitudinale peut comprendre un bord latéral interne sensiblement rectiligne et un bord latéral externe sensiblement rectiligne, et/ou la deuxième branche longitudinale peut comprendre un bord latéral interne sensiblement rectiligne et un bord latéral externe sensiblement rectiligne.

La partie arrière de l'élément de renfort peut être destinée à s'étendre sous un os naviculaire, sous un os cuboïde, sous des os cunéiformes, et sous une partie arrière des cinq métatarsiens d'un pied, et l'au moins une branche longitudinale peut être destinée à s'étendre sous une partie avant du deuxième métatarsien et/ou sous une partie avant du troisième métatarsien.

La partie arrière de l'élément de renfort peut comprendre un ensemble d'ouvertures à contour fermé.

La partie arrière de l'élément de renfort peut comprendre un ensemble de nervures de rigidification, les nervures de rigidification s'étendant en saillie, notamment vers le bas, par rapport à un plan dans lequel la partie arrière s'étend.

Lesdites nervures de rigidification peuvent être agencées sur le contour fermé desdites ouvertures.

La partie arrière de l'élément de renfort peut comprendre un rebord latéral interne s'étendant vers le haut et destiné à s'étendre le long d'un bord latéral interne de l'aponévrose plantaire, et/ou la partie arrière de l'élément de renfort peut comprendre un rebord latéral externe s'étendant vers le haut et destiné à s'étendre le long d'un bord latéral externe de l'aponévrose plantaire.

La partie arrière de l'élément de renfort peut comprendre une échancrure arrière configurée pour éloigner le point d'appui postérieur d'un bord arrière de l'élément de renfort d'au moins un centimètre.

La charnière centrale peut former une zone la plus étroite de l'élément de renfort suivant un axe transversal.

L'élément de renfort peut être un élément monolithique constitué de plastique et obtenu par moulage.

La semelle peut comprendre une partie supérieure pourvue d'une surface supérieure destinée à recevoir une surface inférieure d'un pied, la partie supérieure comprenant une couche amortissante supérieure, la partie supérieure s'étendant au-dessus de l'élément de renfort.

La semelle peut comprendre une partie inférieure pourvue d'une surface inférieure destinée à entrer en contact avec le sol, la partie inférieure comprenant une couche amortissante inférieure, la partie inférieure s'étendant en-dessous de l'élément de renfort.

L'élément de renfort peut comprendre une face interne apparente sur un côté interne de la semelle et/ou une face externe apparente sur un côté externe de la semelle.

L'invention se rapporte également à une chaussure de sport, notamment une chaussure de sport adaptée pour la pratique de la course-à-pied, de préférence sur terrain accidenté, comprenant une semelle telle que définie précédemment.

### Présentation des figures

Ces objets, caractéristiques et avantages de la présente invention seront exposés en détail dans la description suivante d'un mode de réalisation particulier fait à titre non-limitatif en relation avec les figures jointes parmi lesquelles :
La figure 1 est une vue en perspective de dessus et en éclaté d'une chaussure de sport selon un mode de réalisation de l'invention.
La figure 2 est une vue en perspective de dessous et en éclaté de la chaussure de sport de la figure 1.
La figure 3 est une vue de profil d'une semelle de la chaussure de sport.
La figure 4 est une vue de dessus d'un élément de renfort de la semelle de la figure 3.
La figure 5 est une vue de profil de l'élément de renfort.
La figure 6 est une vue en perspective de dessous de l'élément de renfort.
La figure 7 est une vue en perspective de dessus de l'élément de renfort.
La figure 8 est une vue schématique de profil de l'anatomie d'un pied d'un utilisateur de la chaussure de sport.
La figure 9 est une vue schématique de dessus de l'anatomie du pied de l'utilisateur de la chaussure de sport.
La figure 10 est la vue schématique de dessus de l'anatomie du pied de la figure 9 sur laquelle on a superposé une vue de dessus de la semelle de la figure 3.

### Description détaillée

Les figures 1 et 2 illustrent, par des vues en éclaté, une chaussure de sport 1 adaptée pour la pratique de la course à pied, notamment sur terrain accidenté, c'est-à-dire adaptée pour la pratique du « trail » ou « trail running ». La chaussure de sport 1 comprend principalement une semelle 2 et une tige 3. La semelle 2 désigne la partie de la chaussure 1 qui s'étend entre la surface inférieure d'un pied et le sol sur lequel la chaussure prend appui. La tige 3 désigne la partie de la chaussure 1 qui s'étend autour et au-dessus du pied. La tige 3 est représentée schématiquement sur les figures 1 et 2. La tige 3 comprend notamment une ouverture supérieure pour l'insertion du pied dans la chaussure 1, une languette et des moyens de serrage, par exemple des lacets, pour serrer la tige autour du pied de l'utilisateur. La tige 3 peut être par exemple réalisée en tissu. Elle peut comprendre une ou plusieurs pièces de tissus assemblées ensemble, et peut éventuellement être pourvue d'éléments de renforcement. La tige 3 est fixée, par exemple cousue ou collée, à la semelle 2.

La chaussure 1 illustrée sur les figures est une chaussure pour pied droit. L'invention peut bien sûr être déclinée pour une chaussure gauche et pour toute pointure de chaussure. On suppose que la chaussure repose sur un sol horizontal par l'intermédiaire de sa semelle 2. L'axe longitudinal X désigne l'axe horizontal orienté de l'arrière vers l'avant de la chaussure, c'est-à-dire du talon vers les orteils. L'axe transversal Y désigne l'axe horizontal, perpendiculaire à l'axe longitudinal X, orienté de la gauche vers la droite, la gauche et la droite étant définies selon le point de vue de l'utilisateur de la chaussure 1 lorsqu'il regarde devant lui. L'axe vertical Z désigne l'axe perpendiculaire à l'axe longitudinal X et à l'axe transversal Y. L'axe vertical Z est orienté de bas en haut. Dans la suite de la description, les termes « inférieur » et « supérieur » caractérisent un agencement selon l'axe vertical Z. Les termes « interne » et « externe » caractérisent un agencement selon l'axe transversal Y : le coté interne de la chaussure désigne le côté de la chaussure tourné vers le deuxième pied de l'utilisateur. Le côté externe de la chaussure désigne le côté de la chaussure opposé au côté interne. S'agissant d'une chaussure droite, le côté interne se rapporte donc au côté gauche de la chaussure et le côté externe se rapporte au côté droit de la chaussure.

Comme cela est visible sur la figure 3, la semelle 2 comprend, dans un plan longitudinal et vertical, une surface inférieure de forme convexe pour favoriser un bon déroulé du pied lors de la pratique de la course à pied. En particulier, une partie arrière 4 et une partie avant 5 de la semelle comprennent chacune une surface inférieure en forme d'un arc de cercle, un centre de l'arc de cercle étant positionné au-dessus du sol. La partie arrière 4 et la partie avant 5 sont reliées par une partie intermédiaire 6 dont la surface inférieure est sensiblement horizontale. L'épaisseur de la semelle 2 suivant l'axe vertical Z peut être grossièrement décroissante lorsqu'on parcourt la semelle 2 de l'arrière vers l'avant.

En référence aux figures 1 et 2, la semelle 2 comprend une pluralité de couches superposées. La semelle 2 comprend notamment une partie supérieure 7 pourvue d'une surface supérieure 8 en contact avec la tige et/ou directement avec la surface inférieure d'un pied, une partie inférieure 9 pourvue d'une surface inférieure 10 en contact avec le sol, et un élément de renfort 11 intercalé entre la partie supérieure 7 et la partie inférieure 9. La partie inférieure 9 comprend une couche amortissante inférieure 12 et une couche d'usure 13 agencée sous la couche amortissante inférieure 12.

La couche d'usure 13 comprend avantageusement un ensemble de crampons 14 adhérents permettant à la semelle d'adhérer à des terrains accidentés tels que des rochers, du sable ou encore de la neige. La couche d'usure 13 peut être par exemple en caoutchouc, ou encore en polyuréthane (PU). La couche d'usure 13 comprend aussi un pare-pierre 15 agencé à son extrémité avant. Le pare-pierre 15 est une partie de la semelle d'usure sensiblement verticale, protégeant les orteils contre les chocs frontaux.

La partie supérieure 7 comprend une couche amortissante supérieure 16. La couche amortissante inférieure 12 et la couche amortissante supérieure 16 peuvent être constituées d'un polymère synthétique amortissant, tel qu'une mousse. Par exemple, la couche amortissante inférieure 12 et la couche amortissante supérieure 16 peuvent être en éthylène-acétate de vinyle (EVA) et/ou en polyuréthane (PU). La couche amortissante supérieure 16 peut éventuellement aussi comprendre une semelle de propreté destinée à entrer en contact direct avec un pied (ou bien sûr avec une chaussette enfilée autour d'un pied).

L'élément de renfort 11 est noyé dans la semelle 2, et est donc majoritairement invisible depuis l'extérieur de la chaussure 1. Les bords latéraux interne et externe de l'élément de renfort peuvent néanmoins être apparents respectivement sur les côtés interne et externe de la semelle. L'élément de renfort peut donc comprendre des faces externes 81, 82 apparentes sur des côtés interne et externe de la semelle 2. La face externe 82 est notamment bien visible sur la figure 3. Avantageusement, l'élément de renfort 11 reste recouvert par le dessus par la partie supérieure 7. Ainsi, l'élément de renfort n'entre pas en contact direct avec le pied de l'utilisateur ce qui permet de conserver un bon confort de la chaussure de sport. De même, l'élément de renfort 11 est recouvert par le dessous par la partie inférieure 9. Ainsi, l'élément de renfort n'entre pas en contact direct avec le sol. On évite ainsi d'endommager l'élément de renfort par contact avec un terrain irrégulier, par exemple avec des pierres. Selon une variante de réalisation de l'invention, l'élément de renfort 11 pourrait être complétement noyé dans la semelle 2, sans face apparente depuis l'extérieur de la semelle 2, ou bien comprendre une face apparente sur seulement l'un des deux côtés latéraux de la semelle.

L'élément de renfort 11 est illustré isolément sur les figures 4 à 7. L'élément de renfort 11 est de préférence constitué d'un matériau plastique, éventuellement renforcé de fibres. Par exemple, l'élément de renfort 11 peut comprendre du polyamide (PA), de l'acrylonitrile butadiène styrène (ABS), ou tout autre matériau plastique aux propriétés mécaniques similaires. Le matériau peut également être renforcé par différents types de charges telles que des fibres de verre ou carbone. L'élément de renfort 11 peut être un élément monolithique, par exemple obtenu par moulage, notamment par injection de plastique dans un moule d'injection.

L'élément de renfort 11 est un composant de la semelle qui lui confère de la rigidité, de la stabilité et du dynamisme. L'élément de renfort comprend une forme et des dimensions spécifiques qui lui permettent d'atteindre ces objectifs sans alourdir la semelle 2, et sans pénaliser la capacité de la semelle à amortir les chocs, notamment les chocs verticaux qui apparaissent lorsque l'avant du pied ou le talon entrent en contact avec le sol.

En relation avec les figures 4 à 7, on observe que l'élément de renfort 11 comprend une partie arrière 21, une partie avant 22 et une charnière centrale 23 reliant la partie avant 22 à la partie arrière 21. La partie arrière 21 comprend un positionnement, une forme et une rigidité adaptés pour obtenir un appui particulièrement stable sur le sol. La partie avant 22 comprend un positionnement, une forme et une rigidité conférant à la semelle une certaine élasticité, permettant ainsi une transmission particulièrement efficace des appuis de l'utilisateur.

La partie arrière 21 et la partie avant 22 comprennent respectivement une longueur L1 et une longueur L2 selon l'axe longitudinal X. La longueur totale L3 de l'élément de renfort 11 selon l'axe longitudinal X est égale à la somme des longueurs L1 et L2. De préférence, la longueur L2 est comprise dans l'intervalle défini par 70% de la longueur L1 et 100% de la longueur L1. La longueur totale L3 de l'élément de renfort 11 peut être comprise entre 50% et 80%, de préférence entre 60% et 70%, de la longueur totale L4 de la semelle 2 selon l'axe longitudinal X.

La charnière centrale 23 peut être positionnée sensiblement au centre de l'élément de renfort 11 ou légèrement vers l'avant de l'élément de renfort selon l'axe longitudinal X. La charnière centrale 23 peut être positionnée à une distance d1 du bord arrière de la semelle comprise entre 50% et 70% de la longueur totale L4 de la semelle 2.

La partie arrière 21 comprend une largeur L5 selon l'axe transversal Y strictement supérieure à la largeur L6 de la partie avant 22 selon ce même axe. En particulier la largeur L5 peut être au moins égale à 150% de la largeur L6, de préférence au moins égale à 200% de la largeur L6. La largeur L5 de la partie arrière 21 peut être sensiblement égale à la largeur L9 de la semelle 2 selon l'axe transversal Y, la largeur L9 étant considérée à mi longueur de la semelle selon l'axe longitudinal X.

Pour bien comprendre le fonctionnement de l'élément de renfort 11, on rappelle aussi certaines caractéristiques de l'anatomie du pied en relation avec les figures 8 et 9. L'ossature d'un pied comprend différents os parmi lesquels le calcanéum 31, le talus 32, l'os naviculaire 33, l'os cuboïde 34, les os cunéiformes 35.1, 35.2, 35.3, cinq métatarsiens 36.1, 36.2, 36.3, 36.4 et 36.5 et des phalanges 37. Le premier métatarsien 36.1 est positionné du côté du plus gros orteil et le cinquième métatarsien 36.5 est positionné du côté du plus petit orteil. Les phalanges 37 sont positionnées dans le prolongement des métatarsiens. Le tibia 38 et le péroné 39 s'étendent vers le haut depuis le talus 32. Lors de la pratique de la course-à-pieds, les phalanges s'articulent relativement aux métatarsiens.

Le pied comprend naturellement trois points d'appui 41, 42, 43 sur le sol grâce auxquels une personne peut demeurer stable lorsqu'elle est en appui sur un seul pied. Un premier point d'appui 41, ou appui postérieur 41, est positionné à l'aplomb d'une extrémité inférieure de l'os calcanéum. Le premier point d'appui 41 correspond ainsi à la zone du talon qui entre en premier en contact avec le sol lors de la pratique de la marche ou de la course à pied. Un deuxième point d'appui 42, ou point d'appui antéro-interne 42, est positionné à l'aplomb d'une tête du premier métatarsien 36.1, c'est-à-dire à l'aplomb d'une protubérance avant du premier métatarsien 36.1. Un troisième point d'appui 43, ou point d'appui antéro-externe du pied 43, est positionné à l'aplomb d'une tête du cinquième métatarsien 36.5. Les trois points d'appui 41, 42 et 43 ne sont pas alignés et sont donc positionnés aux trois sommets d'un triangle.

Le pied comprend également une aponévrose plantaire 44, également connue sous le nom de fascia plantaire. L'aponévrose plantaire 44 est une épaisse bande de tissu conjonctif située sous le pied. Elle s'étend du calcanéum 31 jusqu'aux têtes des métatarsiens 36.1, 36.2, 36.3, 36.4 et 36.5, formant ainsi l'arche plantaire ou voute plantaire. Elle comprend un ensemble de fibres s'étendant longitudinalement, représentées par des traits en pointillés sur la figure 9. L'aponévrose plantaire 44 forme une zone relativement molle sous le pied, contrairement aux trois points d'appui 41, 42 et 43 qui sont des zones plus fermes. L'aponévrose plantaire 44 joue un rôle crucial dans le maintien de l'arcade du pied et dans la transmission de la force pendant la pratique de la course à pied.

Sur la figure 10, on a superposé l'anatomie du pied représentée sur la figure 9 avec l'élément de renfort 11 pour bien visualiser la position de ce dernier. L'élément de renfort 11 est destiné à s'étendre sous l'aponévrose plantaire 44, et à distance des trois points d'appui 41, 42, 43. L'élément de renfort 11 ne s'étend donc sous aucun des trois points d'appui 41, 42 et 43. Les trois points d'appui 41, 42 et 43 du pied sont ainsi libérés de l'élément de renfort 11. Les trois points d'appui 41, 42 et 43 sont ainsi efficacement amortis par les couches amortissantes 12 et 16 de la semelle, sans que l'élément de renfort 11 ne perturbe l'effet amortissant de ces couches. Inversement, les tissus mous du pied sont efficacement soutenus et protégés par l'élément de renfort 11.

La partie arrière 21 de l'élément de renfort s'étend notamment dans la partie intermédiaire 6 de la semelle 2. La partie arrière 21 s'étend notamment sous l'os naviculaire 33, sous l'os cuboïde 34, sous les os cunéiformes 35.1, 35.2, 35.3, et sous une partie arrière des cinq métatarsiens 36.1, 36.2, 36.3, 36.4 et 36.5. La partie arrière 21 s'étend principalement à l'avant du calcanéum 31. L'élément de renfort ne s'étend donc pas sous le calcanéum 31 ou alors seulement sous une extrémité avant du calcanéum 31. En particulier, le point ou le bord le plus à l'arrière de l'élément de renfort 11 est positionné à l'avant du premier point d'appui 41. Avantageusement, le point ou le bord le plus à l'arrière de l'élément de renfort 11 est éloigné du premier point d'appui 41 d'au moins environ un centimètre, voire au moins 15 millimètres, voire même au moins deux centimètres.

La partie avant 22 de l'élément de renfort s'étend longitudinalement entre les deux points d'appui 42 et 43. En particulier, la partie avant 22 s'étend principalement sous une partie avant du deuxième métatarsien 36.2 et/ou sous une partie avant du troisième métatarsien 36.3.

La charnière centrale 23 de l'élément de renfort permet de découpler la partie avant 22 de la partie arrière 21. La charnière centrale 23 peut notamment être formée par une portion plus étroite de l'élément de renfort 11 suivant l'axe transversal Y. Autrement dit, la dimension de l'élément de renfort 11 suivant l'axe transversal Y est plus faible au niveau de la charnière centrale 23 qu'au niveau de zones de l'élément de renfort 11 situées à l'avant et à l'arrière de la charnière centrale. Comme cela est visible sur la figure 10, la charnière centrale 23 est positionnée à l'intérieur du triangle formé par les trois points d'appui 41, 42 et 43 du pied.

La partie avant 22 de l'élément de renfort est moins rigide que la partie arrière 21. En raison de cette différence de rigidité, l'élément de renfort 11 fléchit élastiquement exclusivement ou presque exclusivement au niveau de sa partie avant 22 lorsque le pied exerce un effort de flexion vertical sur l'élément de renfort 11, lors de la pratique de la course à pied. La partie arrière 21 demeure globalement indéformée lorsqu'on exerce un tel effort de flexion. Sur la figure 5, on a représenté par des traits en pointilles T1 et T2 la forme de l'élément de renfort 11 lorsqu'il est soumis à un effort de flexion représentatif de l'effort de flexion exercé par le pied lors de la pratique de la course à pied. Grâce à la différence de rigidité entre la partie arrière 21 et la partie avant 22, la partie arrière 21 demeure indéformée, ce qui apporte de la stabilité à la chaussure de sport, tandis que la partie avant apporte de l'élasticité et permet une propulsion efficace de l'utilisateur.

Comme cela est bien visible sur la figure 4, la partie avant 22 comprend deux branches longitudinales 24, 25 s'étendant parallèlement l'une à l'autre. La partie avant 22 comprend ainsi sensiblement la forme d'un U ou d'un diapason. Les deux branches longitudinales 24 et 25 se rejoignent au niveau de la charnière 23. Une première branche longitudinale 24 s'étend sous une moitié interne de l'aponévrose plantaire 44, et notamment sous le deuxième métatarsien 36.2. Une deuxième branche longitudinale 25 s'étend sous une moitié externe de l'aponévrose plantaire 44, et notamment sous le troisième métatarsien 36.3. Chacune des deux branches longitudinales 24 et 25 peut fléchir indépendamment de l'autre branche. L'utilisation d'au moins deux branches permet ainsi à la semelle de mieux épouser les formes d'un terrain irrégulier. En particulier, la présence de deux branches améliore la stabilité latérale et le dynamisme latéral de la chaussure 1 lors des phases d'appui ou d'impulsion sur le sol. Si le pied prend appui sur le sol davantage sur sa moitié interne, la première branche longitudinale 24 aura tendance à plus se déformer que la deuxième branche longitudinale 25. La première branche longitudinale 24 apportera du dynamisme à l'appui du pied, tandis que la deuxième branche longitudinale 25 apportera de la stabilité. Inversement, si le pied prend appui sur le sol davantage sur sa moitié externe, la deuxième branche longitudinale 25 aura tendance à plus se déformer que la première branche longitudinale 24. La deuxième branche longitudinale 25 apportera du dynamisme à l'appui du pied, tandis que la première branche longitudinale 24 apportera de la stabilité. L'utilisation d'au moins deux branches est donc particulièrement utile pour la pratique de la course à pied sur terrain accidenté. La première branche longitudinale 24 comprend un bord latéral interne 26 sensiblement rectiligne et un bord latéral externe 27 sensiblement rectiligne. De même, la deuxième branche longitudinale 25 comprend un bord latéral interne 28 sensiblement rectiligne et un bord latéral externe 29 sensiblement rectiligne. Les quatre bords 26, 27, 28, 29 sont sensiblement parallèles à l'axe longitudinal X ou éventuellement légèrement inclinés vers le bord interne du pied pour tenir compte de la forme naturelle du pied. La largeur L7, L8 des deux branches longitudinales 24 et 25 est donc sensiblement constante le long de ces branches longitudinales. Chaque branche longitudinale 24, 25 peut comprendre une extrémité libre. Pour chaque branche longitudinale, on peut définir une zone terminale comme une zone incluant l'extrémité libre et dont la longueur suivant l'axe longitudinal est égale à 10% de la longueur de la branche considérée. La largeur de chaque branche longitudinale 24, 25 au niveau de sa zone terminale peut être strictement décroissante. La largeur L7 est sensiblement égale à la largeur L8. La distance d2 séparant les deux branches longitudinales 24 et 25 est également sensiblement constante le long de ces branches longitudinales. L'épaisseur e1 des deux branches longitudinales 24 et 25 suivant l'axe vertical Z peut être uniforme, c'est-à-dire constante le long de ces branches longitudinales, par exemple de l'ordre d'un ou deux millimètres.

Selon une variante de réalisation, la partie avant 22 pourrait comprendre un nombre différent de branches longitudinales, par exemple une seule branche longitudinale. A l'inverse, la partie avant pourrait comprendre au moins trois branches longitudinales. Dans tous les cas, la ou les branches longitudinales s'étendent à distance des points d'appui 41, 42 et 43.

La partie arrière 21 de l'élément de renfort s'étend globalement dans un plan horizontal. La partie arrière 21 peut être plane ou légèrement bombée vers le haut. La partie arrière 21 comprend la forme d'une plaque ajourée. La partie arrière 21 comprend ainsi un ensemble d'ouvertures 51, 52, 53, 54, 55, 56, 57 à contour fermé. Par « ouverture à contour fermé » on comprend un trou traversant la partie arrière 21, dont le contour forme une ligne refermée sur elle-même. L'intégration d'ouvertures à contour permet d'alléger la partie arrière 21 sans pénaliser significativement sa rigidité. Les ouvertures 51, 52, 53, 54, 55, 56, 57 peuvent comprendre chacune au moins une dimension supérieure ou égale à 1cm, voire supérieure ou égale à 2cm. Les ouvertures 51, 52, 53, 54, 55, 56, 57 peuvent comprendre des formes non circulaires, notamment des formes polygonales. Les côtés adjacents de chaque forme polygonale peuvent être reliés par des portions arrondies.

La partie arrière comprend aussi un ensemble de bras 61, 62, 63, 64, sensiblement rectilignes, délimitant les ouvertures 51, 52, 53, 54, 55, 56, 57. Les bras 61, 62, 63, 64 sont reliés les uns aux autres selon un motif en réseau. Un premier bras 61 s'étend depuis la charnière 23 vers l'arrière et vers un côté interne de l'élément de renfort. Un angle formé entre le premier bras 61 et l'axe longitudinal X peut être, par exemple, compris entre 30° et 45° inclus. Un deuxième bras 62 s'étend depuis la charnière 23 vers l'extrémité arrière du côté interne de l'élément de renfort. Un angle formé entre le deuxième bras 62 et l'axe longitudinal X peut être, par exemple, compris entre 10° et 30° inclus. Un troisième bras 63 s'étend depuis la charnière 23 vers l'extrémité arrière du côté externe de l'élément de renfort. Un angle formé entre le troisième bras 63 et l'axe longitudinal X peut être, par exemple, compris entre 10° et 30° inclus. Un quatrième bras 64 s'étend depuis la charnière 23 vers l'arrière et vers un côté externe de l'élément de renfort. Un angle formé entre le quatrième bras 64 et l'axe longitudinal X peut être, par exemple, compris entre 30° et 45° inclus. Les quatre bras 61, 62, 63, 64 forment ainsi quatre rayons qui s'étendent depuis la charnière 23 vers l'arrière et dans des directions différentes.

Pour rigidifier la partie arrière 21, celle-ci comprend aussi un ensemble de nervures de rigidification 71, 72, 73. Les nervures de rigidification 71, 72, 73 s'étendent en saillie, par rapport à un plan dans lequel la partie arrière s'étend. Avantageusement, les nervures de rigidification 71, 72, 73 s'étendent vers le bas depuis le plan dans lequel la partie arrière 21 s'étend, par exemple de l'ordre de quelques millimètres, par exemple entre un et trois millimètres. Ainsi, la partie arrière 21 conserve une surface supérieure globalement plate et on évite de former des points de pression sous l'aponévrose plantaire 44. En particulier, les nervures de rigidification 71, 72, 73 sont formées respectivement sur le contour des ouvertures 51, 54 et 55. Un tel positionnement est particulièrement efficace pour rigidifier la partie arrière de l'élément de renfort tout en limitant son volume et son poids.

Comme cela est visible sur la figure 1, la surface supérieure de la couche amortissante inférieure 12 comprend une empreinte 74 épousant la forme de l'élément de renfort 11. En particulier, l'empreinte 74 peut notamment comprendre des renfoncements de forme complémentaire aux nervures de rigidification 71, 72, 73 et/ou des protubérances de forme complémentaire aux ouvertures 51, 52, 53, 54, 55, 56, 57. De même, comme cela est visible sur la figure 2, la surface inférieure de la couche amortissante supérieure 16 comprend une empreinte 75 épousant la forme de l'élément de renfort 11. L'empreinte 75 peut aussi comprendre des protubérances de forme complémentaire aux ouvertures 51, 52, 53, 54, 55, 56, 57. Ainsi, l'intégration de l'élément de renfort 11 entre la couche amortissante inférieure 12 et la couche amortissante supérieure 16 n'engendre aucune tension dans le matériau constituant ces couches amortissantes. Les couches amortissantes 12 et 16 conservent ainsi tout leur pouvoir amortissant pour amortir les chocs liés à la pratique sportive. De plus, les couches amortissantes 12 et 16 peuvent aussi être en contact direct l'une contre l'autre en dehors de l'élément de renfort 11, notamment sous chacun des trois points d'appui 41, 42 et 43. On évite ainsi la formation de poches d'air entre les couches amortissantes 12 et 16.

Les couches amortissantes 12 et 16 pourvues de leurs empreintes 74 et 75 peuvent, par exemple, être obtenues par moulage. Les deux couches amortissantes 12 et 16 peuvent être collées l'une contre l'autre, emprisonnant ainsi l'élément de renfort entre les deux couches amortissantes. En complément, l'élément de renfort 11 pourrait éventuellement être collé à la couche amortissante inférieure 12 et/ou à la couche amortissante supérieure 16. Selon une autre technique de fabrication, l'élément de renfort 11 pourrait être intégré à un moule de fabrication de la couche amortissante inférieure 12 ou de la couche amortissante supérieure 16. Le matériau formant la couche amortissante 12 ou 16 serait alors surmoulé sur l'élément de renfort 11.

La partie arrière 21 de l'élément de renfort comprend également un rebord latéral interne 65 et un rebord latéral externe 66. Le rebord latéral interne 65 et le rebord latéral externe 66 sont positionnés respectivement le long du côté interne et le long du côté externe de la semelle. Le rebord latéral interne 65 et le rebord latéral externe 66 s'étendent donc respectivement le long d'un bord latéral interne et le long d'un bord latéral externe de l'aponévrose plantaire 44. Autrement dit, le rebord latéral interne 65 et le rebord latéral externe 66 encadrent l'aponévrose plantaire 44. Les rebords latéraux 65 et 66 permettent d'une part d'augmenter la rigidité de l'élément de renfort 11, mais participent aussi au maintien et à la stabilité globale du pied. Les rebords latéraux 65 et 66 réduisent donc le risque de se tordre la cheville lors de la pratique de la course à pied sur terrain accidenté.

Comme évoqué précédemment, le rebord latéral interne 65 comprend une face interne 81 visible depuis l'extérieur de la semelle. De même, le rebord latéral externe 66 comprend une face externe 82 visible depuis l'extérieur de la semelle. On comprend donc que la partie arrière 21 de l'élément de renfort s'étend sur toute la largeur de la semelle 2.

Le rebord latéral interne 65 et le rebord latéral externe 66 s'étendent tous les deux vers le haut depuis le plan dans lequel la partie arrière 21 s'étend. Ces rebords peuvent être, par exemple, en saillie vers le haut de quelques millimètres.

Le rebord latéral interne 65 peut relier une extrémité arrière du premier bras 61 à une extrémité arrière du deuxième bras 62. Des bras secondaires 67 peuvent aussi relier le deuxième bras 62 au rebord latéral interne 65. Le rebord latéral externe 66 peut relier une extrémité arrière du troisième bras 63 à une extrémité arrière du quatrième bras 64. Des bras secondaires 68 peuvent aussi relier le troisième bras 63 au rebord latéral externe 66.

La partie arrière 21 de l'élément de renfort comprend aussi une échancrure arrière 58 configurée pour éloigner complètement l'élément de renfort du point d'appui postérieur 41 du pied. L'échancrure arrière 58 permet notamment d'éloigner le point d'appui postérieur 41 du bord arrière de l'élément de renfort d'au moins un centimètre. Ceci permet de conserver un effet amortissant très performant des couches amortissantes 12 et 16. L'échancrure arrière 58 confère à un bord arrière de la partie arrière 21 une forme concave.

L'échancrure arrière 58 est une ouverture à contour ouvert. L'échancrure arrière 58 peut comprendre une forme en arc de cercle ou une forme de U s'étendant depuis une extrémité arrière du rebord latéral interne 65 jusqu'à une extrémité arrière du rebord latéral externe 66. Le centre dudit arc de cercle est positionné à l'arrière de l'élément de renfort, sensiblement au niveau du point d'appui postérieur 41. Les extrémités arrière du rebord latéral interne 65 et du rebord latéral externe 66 forment respectivement les points 76 et 77 les plus à l'arrière de l'élément de renfort 11. Le bord de l'échancrure arrière 58 peut être formé par une portion arrière du deuxième bras 62, une portion arrière du troisième bras 63, et un cinquième bras 69 reliant le deuxième bras 62 au troisième bras 63. La distance L10 (identifiée sur la figure 2) définie entre le bord arrière du cinquième bras 69 et le bord arrière de la semelle 2 selon l'axe longitudinal X peut être au moins égale à 20% de la longueur totale L4 de la semelle selon ce même axe, de préférence au moins 30%, voire même au moins 40% de la longueur totale L4.

Finalement, grâce à l'invention on dispose d'une chaussure adaptée pour la pratique de la course sur terrain accidenté qui amortit efficacement les chocs, notamment sous les trois points d'appui naturels du pied, et qui est particulièrement stable, ce qui limite les risques que son utilisateur se torde la cheville.

## Revendications

1. Semelle (2) pour une chaussure de sport (1) comprenant un élément de renfort (11), l'élément de renfort étant destiné à s'étendre sous l'aponévrose plantaire (44), l'élément de renfort comprenant une partie arrière (21), une partie avant (22), et une charnière centrale (23) reliant la partie avant à la partie arrière, la partie avant étant moins rigide que la partie arrière, la partie arrière étant destinée à s'étendre à l'avant d'un point d'appui postérieur (41) du pied, la partie avant comprenant au moins une branche longitudinale (24, 25), l'au moins une branche longitudinale étant destinée à s'étendre entre un point d'appui antéro-interne (42) et un point d'appui antéro-externe (43) du pied.

2. Semelle (2) selon la revendication précédente, **caractérisé en ce que** l'au moins une branche longitudinale comprend une première branche longitudinale (24) et une deuxième branche longitudinale (25) s'étendant parallèlement à la première branche longitudinale.

3. Semelle (2) selon la revendication précédente, **caractérisé en ce que** la première branche longitudinale (24) comprend une largeur et une épaisseur sensiblement constante, et/ou **en ce que** la deuxième branche longitudinale (25) comprend une largeur et une épaisseur sensiblement constante.

4. Semelle (2) selon l'une des revendications 2 ou 3, **caractérisé en ce que** la première branche longitudinale (24) comprend un bord latéral interne (26) sensiblement rectiligne et un bord latéral externe (27) sensiblement rectiligne, et/ou **en ce que** la deuxième branche longitudinale (25) comprend un bord latéral interne (28) sensiblement rectiligne et un bord latéral externe sensiblement rectiligne (29).

5. Semelle (2) selon l'une des revendications précédentes, **caractérisé en ce que** la partie arrière (21) de l'élément de renfort (11) est destinée à s'étendre sous un os naviculaire (33), sous un os cuboïde (34), sous des os cunéiformes (35.1, 35.2, 35.3), et sous une partie arrière des cinq métatarsiens (36.1, 36.2, 36.3, 36.4, 36.5) d'un pied, et **en ce que** l'au moins une branche longitudinale (24, 25) est destinée à s'étendre sous une partie avant du deuxième métatarsien (36.2) et/ou sous une partie avant du troisième métatarsien (36.3).

6. Semelle (2) selon l'une des revendications précédentes, **caractérisé en ce que** la partie arrière (21) de l'élément de renfort (11) comprend un ensemble d'ouvertures (51, 52, 53, 54, 55, 56, 57) à contour fermé.

7. Semelle (2) selon l'une des revendications précédentes, **caractérisé en ce que** la partie arrière (21) de l'élément de renfort (11) comprend un ensemble de nervures de rigidification (71, 72, 73), les nervures de rigidification s'étendant en saillie, notamment vers le bas, par rapport à un plan dans lequel la partie arrière s'étend.

8. Semelle (2) selon la revendication 6 et selon la revendication précédente, **caractérisé en ce que** lesdites nervures de rigidification (71, 72, 73) sont agencées sur le contour fermé desdites ouvertures (51, 52, 53, 54, 55, 56, 57).

9. Semelle (2) selon l'une des revendications précédentes, **caractérisé en ce que** la partie arrière (21) de l'élément de renfort (11) comprend un rebord latéral interne (65) s'étendant vers le haut et destiné à s'étendre le long d'un bord latéral interne de l'aponévrose plantaire (44), et/ou **en ce que** la partie arrière de l'élément de renfort comprend un rebord latéral externe (66) s'étendant vers le haut et destiné à s'étendre le long d'un bord latéral externe de l'aponévrose plantaire (44).

10. Semelle (2) selon l'une des revendications précédentes, **caractérisé en ce que** la partie arrière (21) de l'élément de renfort (11) comprend une échancrure arrière (58) configurée pour éloigner le point d'appui postérieur (41) d'un bord arrière de l'élément de renfort d'au moins un centimètre.

11. Semelle (2) selon l'une des revendications précédentes, **caractérisé en ce que** la charnière centrale (23) forme une zone la plus étroite de l'élément de renfort suivant un axe transversal (Y).

12. Semelle (2) selon l'une des revendications précédentes, **caractérisé en ce que** l'élément de renfort (11) est un élément monolithique constitué de plastique et obtenu par moulage.

13. Semelle (2) selon l'une des revendications précédentes, **caractérisé en ce qu'**elle comprend une partie supérieure (7) pourvue d'une surface supérieure (8) destinée à recevoir une surface inférieure d'un pied, la partie supérieure comprenant une couche amortissante supérieure (16), la partie supérieure (7) s'étendant au-dessus de l'élément de renfort (11),
et/ou **en ce qu'**elle comprend une partie inférieure (9) pourvue d'une surface inférieure (10) destinée à entrer en contact avec le sol, la partie inférieure comprenant une couche amortissante inférieure (12), la partie inférieure (9) s'étendant en-dessous de l'élément de renfort (11).

14. Semelle (2) selon l'une des revendications précédentes, **caractérisé en ce que** l'élément de renfort comprend une face interne (81) apparente sur un côté interne de la semelle et/ou une face externe (82) apparente sur un côté externe de la semelle.

15. Chaussure de sport (1), notamment chaussure de sport adaptée pour la pratique de la course-à-pied, de préférence sur terrain accidenté, comprenant une semelle selon l'une des revendications précédentes.
